# EUROPÄISCHE PATENTSCHRIFT

(11) **EP 0 310 837 B1**
(45) Veröffentlichungstag und Bekanntmachung des Hinweises auf die Patenterteilung: **09.06.1993**
(21) Anmeldenummer: 88115180.7
(22) Anmeldetag: 16.09.1988
(51) Int. Cl.: B65D 73/00, B65D 83/10

(54) **Vorrichtung zum Halten von für den Verkauf bestimmter Ware**
Device for keeping products to be sold
Dispositif pour loger des articles destinées à la vente

(30) Priorität: 09.10.1987 DE 8713589 U
(43) Veröffentlichungstag der Anmeldung: 12.04.1989
(73) Patentinhaber: LUTZ Kommanditgesellschaft Stahlwarenfabrik, D-42653 Solingen (DE)
(72) Erfinder: Lutz, Frieder, Dr., D-4322 Sprockhövel (DE); Lutz, Alexander, D-5650 Solingen 18 (DE)
(74) Vertreter: Türk, Gille, Hrabal, Leifert

(56) Entgegenhaltungen:
- EP-A- 0 055 621
- WO-A-80/00689
- US-A- 3 346 108
- US-A- 4 331 237

## Beschreibung

Die Erfindung betrifft eine Vorrichtung zum Halten von für den Verkauf bestimmter Ware wie Klingen od.dgl., welche einen steifen, vorzugsweise eine Aufhängeöffnung enthaltenden blattähnlichen Träger aufweist, auf dem die Ware gegen unmittelbaren Zugriff abgedeckt lösbar befestigt ist.

Aus US-A-3,346,108 ist es bekannt, beispielsweise Rasierklingen in einem Hohlraum, der von einem Segment eines blattähnlichen Trägers als Rückwand und einer auf diesem Träger befestigten Plastekappe gebildet wird, zu verpacken. Die Verbindung von Plastekappe und Trägersegment erfolgt dabei auf herkömmliche Weise, z.B. durch Verkleben, Verschweißen u.a.m.. Die Entnahme einzelner Rasierklingen erfolgt in diesem Verbund nach Entfernen eines dazu im Frontteil der Plastekappe befindlichen Sektors; per Finger kann dann die Klinge durch einen ebenfalls im Frontteil der Plastekappe vorhandenen Schlitz geschoben werden.

Nach EP-A-0 055 621 ist weiterhin eine spezielle Kosmetik-Containerverpackung bekannt.
Das Wesen dieser Erfindung besteht in einer ökonomischen und originellen Verpackung mit hohem Schau- und Präsentationseffekt. Auf einem blattähnlichen Hauptkörper ist in einem rechteckigen Ausschnitt der auf zwei etwa gleichgroßen Hälften bestehende Container eingebracht.
Die Befestigung auf dem Hauptkörper erfolgt in der Weise, daß der Ausschnitt kleiner ist als die Abmaße des Containerquerschnitts, so daß Eck - und Randbereiche des Trägers zwischen den Containerhälften eingeschlossen sind. Nach Öffnung des Containers kann er leicht aus dem Ausschnitt des Hauptkörper entnommen werden, ohne diesen zu beschädigen. Die beiden Containerhälften sind über einen Scharnier- bzw. Gelenkmechanismus miteinander verbinden. Diese Ausführung und ein zugehöriger Schnappverschluß gestatten einen leichten Zugang zum Containerinhalt.

Der Erfindung liegt die Aufgabe zugrunde, eine Vorrichtung zum Halten von für den Verkauf bestimmter Ware wie Klingen od.dgl. zu schaffen, welche einerseits preiswert ist und andererseits einen unmittelbaren Zugriff zur Ware ohne Zerstörung der Haltevorrichtung nicht zuläßt, jedoch die berechtigte Entnahme der Ware und das Aufbewahren, derselben zweckmäßig und günstig gestaltet.

Diese Aufgabe wird erfindungsgemäß mit einer Vorrichtung der eingangs genannten Gattung gelöst, welche die kennzeichnenden Merkmale des Anspruchs 1 aufweist. Vorteilhafte Ausgestaltungen der Erfindung sind Gegenstand der Unteransprüche.

Bei der erfindungsgemäßen Vorrichtung ist die für den Verkauf und insbesondere den Selbstbedienungs-Verkauf bestimmte Ware in einem formstabilen Spender untergebracht, der ein Gehäuse für die Aufnahme der Ware aufweist und der formschlüssig und lösbar mit wenigstens einem Teil des Trägers verbunden ist, so daß nach dem Kauf die Ware. beispielsweise die Klingen, vom Träger entfernt, vorzugsweise abgerissen, werden kann und die Klingen je nach Bedarf einzeln aus dem Spender zu entnehmen sind. Zu diesem Zweck ist der Spender in einer Öffnung des Trägers angeordnet, wobei wenigstens an einer Stelle Teile des Trägers formschlüssig in das Gehäuse des Spenders eingreifen, so daß der Spender für Verkaufszwecke formschlüssig mit dem steifen, blattähnlichen Träger verbunden ist und von diesem zweckmäßig nur unter Zerstörung des Trägers entfernt werden kann. Der Spender ist zugleich Verkaufs-und Gebrauchspackung der Ware und wird am Träger ohne weitere Hilfsmittel wie Skin-Folie oder Blister sicher gehalten.

Der Spender ist mit einer Austritts- bzw. Entnahmeöffnung für die Klingen versehen. Diese Entnahmeöffnung ist als schmale, rechteckige Öffnung über die Breite der Deckplatte des Gehäuses ausgeführt und befindet sich im Kantenbereich von Stirnwand und Deckplatte des Gehäuses. Zur Entnahme der Klingen wird ein in der Deckplatte des Gehäuses vorhandener abreißbarer Deckel entfernt und danach werden die Klingen mit einem Finger aus dem Spender herausgeschoben. Dies ist ein wirksamer Schutz gegen unbefugtes Entnehmen einzelner Klingen aus dem noch an der Haltevorrichtung befestigten und noch nicht verkauften Träger. Zusätzlich schützt der Deckel die im Spender untergebrachten Klingen gegen Umwelteinflüsse, so daß dieselben nicht vorzeitig korrodieren.

Das Gehäuse des Spenders ist aus zwei Teilen gebildet, welche nicht nur die zu verkaufende Ware wie die Klingen und eine die Klingen in die Entnahmeposition drückende Feder aufnehmen, sondern auch mittels eines Schnappverschlusses eine formschlüssige Verbindung zum Träger herstellen. Diese Schnappverbindung besteht aus vorzugsweise an den Längswänden des kastenförmigen Gehäuses befindlichen Haken, die in in ihrer Form angepaßte längliche Öffnungen, die sich im Gehäuseboden befinden, eingreifen. Damit ist es in einfacher und preisgünstiger Weise möglich, das Gehäuse derart am Träger anzubringen, daß Teile des Trägers in das Gehäuse eingreifen und sogar am Träger im Bereich der Aufnahmeöffnung verbleibende Stege das Gehäuse durchsetzen können.

Auf diese Weise läßt sich der Spender, ohne daß eine Schutzfolie darübergezogen werden muß, derart mit dem Träger verbinden, daß ein Ablösen des Spenders vom Träger nur durch Zerstören des Trägers möglich ist, ebenso wie Ware aus dem Spender nur dann entnommen werden kann, wenn man diesen teilweise zerstört hat, nämlich indem man den an ihm vorgesehenen abreißbaren Deckel entfernt hat.

Weitere Merkmale der Erfindung sind den Ansprüchen zu entnehmen.

Durch die Erfindung wird eine insbesondere für Klingen zweckmäßige Verkaufshilfe geschaffen, welche insbesondere für Selbstbedienungs-Verkaufseinrichtungen geeignet ist und die eine zweckmäßige Entnahmemöglichkeit für die verkaufte Ware gewährleistet, andererseits verhindert, daß die Ware unberechtigt, d.h. also ohne vorherigen Kauf, von der Haltevorrichtung entfernt werden kann.

In der Zeichnung sind zwei Ausführungsbeispiele der erfindungsgemäßen Halte-Vorrichtung von für den Verkauf bestimmter Klingen schematisch dargestellt, und zwar zeigt
- Fig. 1: eine schaubildliche Explosionsdarstellung der wesentlichsten Teile einer Ausführungsform der Vorrichtung,
- Fig. 2: eine Draufsicht der zusammengebauten Vorrichtung gemäß Fig.1,
- Fig. 3: einen Schnitt durch diese Vorrichtung nach Linie III-III aus Fig. 2,
- Fig. 4: eine Ansicht der Rückseite dieser Vorrichtung,
- Fig. 5: einen Querschnitt der Vorrichtung aus Fig. 1 bis 4 nach IV-IV aus Fig. 4,
- Fig. 6: eine schaubildliche Explosionsdarstellung einer zweiten Ausführungsform der Haltevorrichtung, wobei einige Teile weggebrochen sind,
- Fig. 7: eine Draufsicht der zusammengebauten Vorrichtung aus Fig.6,
- Fig. 8: einen Längsschnitt der Vorrichtung aus Fig. 6 und 7 nach Linie VIII-VIII aus Fig. 7,
- Fig. 9: eine Ansicht der Rückseite dieser Vorrichtung und
- Fig.10: einen Querschnitt der Vorrichtung aus Fig. 6 bis 9, nach Linie X-X aus Fig. 9.

Die Ausführungsform der Vorrichtung gemäß Fig. 1 bis 5 ist in der Zeichnung in vergrößertem Maßstab dargestellt, um die Einzelteile besser erkennen zu lassen. Diese Vorrichtung (1) besteht im wesentlichen aus zwei Teilen, nämlich einem beispielsweise aus Pappe hergestellten steifen blattähnlichen Träger (2) und einem formschlüssig mit dem Träger (2) verbindbaren Spender (3) für aus diesem einzeln zu entnehmende Klingen.

Der Träger (2) enthält nahe einem Stirnende eine Aufhängeöffnung (4) und unterhalb dieser eine im wesentlichen rechtecktige weitere Öffnung (5), die im mittleren Bereich durch zwei Querstege (6 und 7) unterbrochen ist. An den äußeren Enden der im wesentlichen länglich-rechteckigen Öffnung (5) befinden sich in den Eckbereichen nach innen vorstehende Zungen (8).

Der Spender (3) besteht im wesentlichen aus einem kastenförmigen Gehäuse (9), das den oberen Teil bildet, und einer flachen Bodenplatte (10). An den Längswänden (11) des kastenförmigen Gehäuses (9) sind nach unten vorstehende Haken (12) angeformt, welche in längliche Öffnungen (13) der Bodenplatte (10) eingreifen können, um Gehäuse (9) und Bodenplatte (10) formschlüssig und dauerhaft miteinander zu verbinden. Die zungenförmigen Haken (12) bilden mit den in der Formangepaßten länglichen Öffnungen (13) eine Art Schnappverbindung, was aufgrund der Ausbildung der Gehäuseteile aus begrenzt federndem Kunststoff möglich ist.

Die Öffnungen (13) befinden sich in einem flanschartigen Kantenbereich (14) der Bodenplatte (10), so daß die in die Öffnungen (13) eingesteckten zungenartigen Haken (12) nicht über die Unterkante (15) der Bodenplatte (10) überstehen.

Die Anordnung der Haken (12) und Öffnungen (13) ist derart, daß zwischen den benachbarten Haken, und Öffnungen (13) jeweils einer der Querstege (6 bzw.7) hindurchragen kann. Somit läßt sich der Spender (3) formschlüssig mit dem Träger (2) verbinden, indem man das Gehäuse (9) von der Vorderseite des Trägers (2) auf die Öffnung (5) aufsetzt und die Bodenplatte (10) von der Rückseite des Trägers (2) mit dem Gehäuse verbindet. Die Stege (6 und 7) erstrecken sich dann durch den zusammengebauten Spender, und auch die Zungen (8) greifen im Eckbereich des Spenders (3) in diesen zwischen dem Gehäuse (9) und der Bodenplatte (10) ein. Um den Spender (3) vom Träger (2) zu entfernen, muß der Träger (2) zerstört werden, indem man die Stege (6 und 7) vom Träger (2) abreißt. Zu diesem Zweck kann der neben der seitlich versetzt im Träger (2) vorgesehenen Öffnung (5) befindliche Streifen (16) des Trägers (2) eingerissen oder sogar abgerissen werden.

Im Spender (3) ist ein Stapel von Klingen (17) untergebracht, der mittels einer Blattfeder (18), die sich zwischen den Stegen (6 und 7) auf der Bodenplatte (10) abstützt, gegen die Deckplatte (19) des Gehäuses (9) gedrückt wird. An einem Stirnedne des Gehäuses (9) befinden sich zwischen Deckplatte (19) und Stirnwand (20) eine schlitzartige Öffnung (21), durch welche die Klingen einzeln herausgeschoben werden können. Zu diesem Zweck enthält die Deckplatte (19) eine rechteckige Öffnung (22), die zunächst mit einem Deckel (23) verschlossen ist. Mit Hilfe einer als Handgriff dienenden Zunge (24) kann der Deckel (23) vom Gehäuse (9) abgerissen werden, so daß dann die oberste Klinge im Bereich der Öffnung (22) frei liegt und beispielsweise mit dem Daumen in Richtung zur Entnahmeöffnung (21) geschoben und durch diese entnommen werden kann. Der Deckel (23) dient sowohl als Schutz gegen Umwelteinflüsse als auch als Schutz gegen unbefugte Entnahme von Klingen, beispielsweise wenn die Vorrichtung noch an einem Verkaufsständer hängt und noch nicht ordnungsgemäß gekauft worden ist.

Die Blattfeder (18) drückt nicht nur den Stapel der Klingen (17) gegen die Deckplatte (19) des Gehäuses (9) , sondern auch die Bodenplatte (10) auf die Haken (12), so daß zwischen den Wänden (11 und 20) des Gehäuses (9) und der Bodenplatte (10) ein schlitzförmiger Abstand vorhanden ist, in den die Stege (6 und 7) und die Zungen (8) passen.

Obwohl die Blattfeder (18) in Fig. 3 im mittleren Bereich des Spenders (3) dargestellt ist, befindet sie sich bei einer bevorzugten Ausführungsform nahe dem die Entnahmeöffnung (21) enthaltenden Ende des Spenders (3), so daß sie das Paket bzw. den Stapel der Klingen (17) einseitig in Richtung zum Klingenaustritt drückt. Sie kann auch umgekehrt wie in der Zeichnung gezeigt installiert sein.

Die zweite, in Fig. 6 bis 10 dargestellte Ausführungsform der Vorrichtung ist ebenfalls in vergrößertem Maßstab gezeigt, um die Einzelteile besser erkennen zu lassen.

Auch bei dieser Ausführungsform besteht die Vorrichtung (26), wiederum im wesentlichen aus zwei Teilen,nämlich einem blattähnlichen oder kartenartigen Träger (27), beispielsweise aus Pappe, und einem formschlüssig mit dem Träger verbindbaren Spender (28) zur Aufnahme von aus diesem einzeln zu entnehmende Klingen.

Der Träger (27) enthält etwa im mittleren Bereich eine im wesentlichen rechteckige Öffnung (29) in die von den Längsseiten rechteckige Zungen (30) einander gegenüberliegend hineinragen. Am unteren Ende der Öffnung (29) ragt in diese eine weitere Zunge (31) hinein. Dicht über bzw. in geringem Abstand vom anderen Ende der Öffnung (29) ist in kartenartigem Träger (27) eine weitere rechteckige Öffnung (32) vorgesehen, deren Längserstreckung rechtwinklig zu der Längserstreckung der Öffnung (29) verläuft.

Der Spender (28) besteht im wesentlichen aus einem kastenförmigen Gehäuse (33), das den oberen Teil des Spenders bildet und einer flachen Bodenplatte (34). An den Längswänden (35) des kastenförmigen Gehäuses (33) sind nach unten vorstehende Haken (36) angeformt, welche durch längliche Öffnungen (37) der Bodenplatte (34) gesteckt werden können, um Gehäuse (33) und Bodenplatte (34) formschlüssig und dauerhaft miteinander zu verbinden. Die zungenförmigen Haken (36) bilden mit den Öffnungen (37) eine Art Schnappverbindung,da sowohl das Gehäuse (33) als auch die Bodenplatte (34) aus begrenzt federndem Kunststoff besteht.

Zwischen den Öffnungen (37) der Bodenplatte (34) sind auf der Unterseite der Bodenplatte rippenförmige Stege (38) vorgesehen, damit die durch die Öffnungen (37) gesteckten zungenartigen Haken (36) nicht abschnittsweise über die Unterseite der Bodenplatte (34) vorstehen, sondern mit den rippenartigen Stegen praktisch durchgehende Auflager bilden, wie am besten aus Fig. 8 zu erkennen ist.

Zwischen benachbarten bzw. aufeinanderfolgend angeordneten zungenartigen Haken (36) sind in den Seitenwänden (35) des Gehäuses (33) rechteckige Ausnehmungen (39) vorgesehen, welche die Zungen (30) des Trägers(27) aufnehmen, wenn das Gehäuse (33) von oben auf die Träger (27) aufgesteckt und die Bodenplatte (34) von der der Unterseite am Gehäuse (28) befestigt ist. Am nach unten weisenden und mit einer Entnahmeöffnung (40) zum Ausschieben einzelner Klingen versehenen Stirnende (41) des Gehäuses (28) befindet sich ein weitere rechteckige Ausnehmung (42) für die Zunge (31).

Die Verbindung zwischen dem zusammengebauten Spender (28) und dem Träger (27) kann nur gelöst werden, wenn man den Träger (27) zerstört, beispielsweise einreißt.

Die Bodenplatte (34) ist im mittleren Bereich mit zahlreichen Öffnungen (43) aus Gründen der Gewichts- und Materialersparnis versehen.

Auf der Oberseite bzw.der nach innen weisenden Seite der Bodenplatte (34) sind nahe dem Ende, welches sich beim zusammengebautem Spender (28) unterhalb der Entnahmeöffnung (40) im Gehäuse (33) befindet, sind hochstehende schräggestellte Zähne (44) vorgesehen, zwischen die seitlich über eine bogenförmige elastische Feder (45) aus Kunststoff überstehende Gelenkzapfen (46) mit Schnappsitz von oben eingesteckt werden können. Das entgegengesetzte Ende (47) der Feder (45) liegt auf der Bodenplatte (34) frei bewegbar auf.

Im Spender (28) ist ein Klingenstapel (48) untergebracht, der von der Feder (45) in die Höhe der für die Abgabe der einzelnen Klingen vorgesehenen Entnahmeöffnung (40) gedrückt wird. Ein Herausrutschen einzelner Klingen durch eine am entgegengesetzten Ende des Gehäuses (33) über der Bodenplatte (34) befindliche, zur Aufnahme eines Steges (49) des Trägers (27) vorgesehene Ausnehmung (50) wird von einem im Inneren des Gehäuses (33) vorgesehenen, bis dicht an die Bodenplatte (34) reichenden Stift (51) verhindert.

In der Oberseite (52) des Gehäuses (33) befindet sich eine längliche Öffnung (53), die von einem Abdeckstreifen (54) verschlossen ist,der und über eine Art Filmscharnier (55) mit dem Gehäuse (33) verbunden ist, so daß er tiefer als die Oberfläche des Gehäuses (33) liegt. über das Gehäuse (33) steht eine an diesem Abdeckstreifen (54) vorgesehene zungenförmige Lasche (56) über, die als Handgriff dient und zunächst in die Öffnung (32) hineinragt.

Um Klingen aus dem Spender (28) entnehmen zu können, ist es erforderlich, den Abdeckstreifen (54) aus dem Gehäuse (32) herauszulösen, was durch Zerreißen des Filmscharniers (55) ohne weiteres möglich ist, wenn man den Abdeckstreifen (54) an der Lasche (56) erfaßt und nach oben hochzieht. Dies ist allerdings erst möglich, wenn der Spender vom Träger (27) entfernt worden ist, weil die in der Öffnung (32) steckende Zunge (56) nicht von dem unzerstörten Träger (27) hochgehoben werden kann. Daher ist ein unbefugtes Öffnen des Spenders, solange sich dieser noch an dem Träger (27) befindet, nicht möglich.

Ist der Spender jedoch geöffnet, so kann man durch die Öffnung (53) mit dem Daumen auf die oberste Klinge des Klingenstapels (48) drücken und diese Klinge durch die Entnahmeöffnung (40) aus dem Spender (28) herausschieben.

Der Spender (3) bzw. (28) oder wenigstens sein Gehäuse (9 bzw. 32) ist vorzugsweise aus durchsichtigem Kunststoff hergestellt, um seinen Inhalt gut sichtbar präsentieren zu können.

Bei der in der Zeichnung dargestellten Halte-Vorrichtung für zu verkaufende Klingen handelt es sich um eine äußerst zweckmäßige Verkaufshilfe, bei der die Klingen nicht mittels dieselben abdeckenden Folien an einem Träger befestigt werden müssen, sondern sich in einem Spender befinden, aus dem sie nach Erwerb der Vorrichtung und nach Entfernen einer Schutz-Abdeckung einzeln bei Bedarf entnommen werden können. Der Spender ist zwar derart an dem zum Aufhängen bestimmten Träger angebracht, daß er von diesem nicht ohne den Träger zu zerstören entfernt werden kann, wird jedoch am Träger nicht mittels einer ihn überdeckenden Folie gehalten, so daß die zu verkaufenden Klingen nicht nur in besonders vorteilhafter Weise präsentiert werden, sondern die als Verkaufshilfe dienende Vorrichtung auch sehr preiswert hergestellt werden kann.

Die Haltevorrichtung ist nicht nur eine reine Verkaufspackung, sondern hält die Ware auch bis zur endgültigen Benutzung verpackt. Die Vorrichtung ist äußerst verkaufsaktiv, da sie die Sicht auf die verpackte Ware freigibt. Außerdem läßt sich die Vorrichtung kostengünstig herstellen und mit der Ware versehen. Schließlich ist die Ware auch sicher verpackt, d.h. sie kann nicht ohne weiteres unbefugt entnommen werden, und es besteht auch keine Verletzungsgefahr für den Benutzer.

## Patentansprüche

1. Vorrichtung zum Halten von für den Verkauf bestimmter Ware wie Klingen oder dgl., mit einem steifen, vorzugsweise eine Aufhängeöffnung enthaltenden, blattähnlichen Träger (2, 27), auf dem die Ware in einem Spender (3, 28) gegen unmittelbaren Zugriff abgedeckt lösbar befestigt ist und der Spender aus einem zweiteiligen Gehäuse (9; 33) mit Entnahmeöffnungen besteht, das in einer in den Träger eingebrachten Aussparung (5; 29) befestigt ist, wobei im Bereich der Aussparung Teile des Trägers in Form von Rand- bzw. Eckbereichen in den Spender hineinragen,
**dadurch gekennzeichnet**, daß zur Gewährleistung einer Verbindung zwischen Träger (2; 27) und Spender (3; 28), die nur durch Zerstörung des Trägers gelöst werden kann, die im wesentlichen rechteckige Aussparung (5; 29) des Trägers so gestaltet ist,
daß durchgehende Stege (6, 7) oder Stegstümpfe (30, 31) in Form von Zungen verbleiben, die formschlüssig oberhalb des Gehäusebodens (10, 34) des Spenders (3; 28) durch bzw. in das Gehäuse führen, und Rand- bzw. Eckbereiche (8; 49) des Trägers zungenartig in das entsprechend ausgesparte Gehäuse (9; 33) hineinragen, wobei beide Gehäuseteile (9, 10; 33, 34) im Einbauzustand die Querstege, Stegstümpfe bzw. Zungen umschließen,
und daß zum Verschluß beider Gehäuseteile (9, 10; 33, 34) unter Einschluß des Trägers eine Schnappverbindung vorhanden ist, die aus an den Längswänden (11; 35) des kastenförmigen Gehäuses (9; 33) befindlichen Haken (12; 36) besteht, die in in ihrer Form angepaßte längliche, sich im Gehäuseboden (10; 34) befindliche Öffnungen (13; 37) eingreifen, wobei zwischen den Schnappverbindungen durch Ausnehmungen (39, 42, 50) des Spenders die Querstege, Stegstümpfe bzw. Zungen verlaufen.

2. Vorrichtung nach Anspruch 1,
**dadurch gekennzeichnet**, daß der steife, blattähnliche Träger (2) im Bereich seiner rechteckigen Öffnung (5) wenigstens einen quer verlaufenden durchgehenden Steg oder Streifen (6, 7) aufweist, der sich durch eine in der Form angepaßte Ausnehmung im Gehäuse (9, 10) des Spender (3) erstreckt.

3. Vorrichtung nach Anspruch 1 oder 2,
**dadurch gekennzeichnet**, daß der steife, blattähnliche Träger (2; 27) im Bereich seiner rechteckigen Öffnung (5) wenigstens eine nach innen vorstehende Zunge (8; 30, 31, 49) aufweist, die in eine in der Form angepaßte Ausnehmung (39, 42, 50) im Gehäuse (9, 10; 30, 34) des Spenders (3; 28) eingreift.

4. Vorrichtung nach einem der Ansprüche 1 bis 3,
**dadurch gekennzeichnet**, daß der Spender (3; 28) aus einem kastenartigen Gehäuse (9; 33) und einer an diesem von der entgegengesetzten Seite des Trägers (2; 27) anzubringenden Bodenplatte (10; 34) besteht, wobei im Spender (3; 28) zwischen der Bodenplatte (10; 34) und einer Deckplatte (19; 54) des Gehäuses (9; 33) eine Druckfeder (18; 45) untergebracht ist, welche die im Spender befindliche Ware (17; 48) in den Bereich der Entnahmeöffnung (21; 40) drückt.

5. Vorrichtung nach Anspruch 4,
**dadurch gekennzeichnet**, daß die Entnahmeöffnung (21; 40) als schmale rechteckige Öffnung über die Breite der Deckplatte (19; 54) des Gehäuses (9; 33) ausgeführt ist, wobei sich die Austrittsöffnung (21; 40) im Kantenbereich von Stirnwand (20; 41) und Deckplatte befindet.

6. Vorrichtung nach Anspruch 4,
**dadurch gekennzeichnet**, daß die Druckfeder (18; 45) nahe der Entnahmeöffnung (21; 40) im Spender (3; 28) angeordnet ist.

7. Vorrichtung nach Anspruch 4 oder 6,
**dadurch gekennzeichnet**, daß die Druckfeder (45) eine gewölbte Blattfeder ist, deren eines Ende auf der Bodenplatte (34) des Spenders (28) gelenkig befestigt ist.

## Claims

1. Device for retaining goods such as knife blades or the like for sale with a stiff sheet-like carrier (2, 27) preferably having an aperture for hanging, on which the goods are detachably secured in a dispenser (3, 28) against direct access and the dispenser comprises a two-part housing (9; 33) with removal openings which is secured in a recess (5; 29) provided in the carrier, portions of the carrier in the region of the recess projecting into the dispenser in the form of edge or corner regions, characterised in that, in order to achieve a connection between the carrier (2; 27) and the dispenser (3; 28) which can only be released by destruction of the carrier, the substantially rectangular recess (5; 29) in the carrier is of such a form that
continuous webs (6, 7) or abbreviated webs (30, 31) in the form of tongues remain and engage mechanically above the floor (10, 34) of the housing of the dispenser (3; 28) through or into the housing, and edge or corner regions (8; 49) of the carrier project in a tongue-like manner into the correspondingly recessed housing (9; 33), both parts of the housing (9, 10; 33, 34) embracing the transverse webs, abbreviated webs or tongues in the assembled condition,
and that for interconnecting the two parts of the housing (9, 10; 33, 34) and trapping the carrier there is provided a snap connection comprising hooks (12; 36) present on the longer walls (11; 35) of the box-shaped housing (9; 33), engaging elongated openings (13; 37) of matching shape present in the base (10; 34) of the housing, the transverse webs, abbreviated webs or tongues extending through recesses (39, 42, 50) on the dispenser between the snap connections.

2. Device according to claim 1,
characterised in that the stiff sheet-like carrier (2) has in the region of its rectangular opening (5) at least one transversely extending continuous web or strip (6, 7) which extends through an opening of matching shape in the housing (9, 10) of the dispenser (3).

3. Device according to claim 1 or 2,
characterised in that the stiff sheet-like carrier (2; 27) has in the region of its rectangular opening (5) at least one inwardly projecting tongue (8; 30, 31, 49), which engages in a recess (39, 42, 50) of matching shape in the housing (9, 10; 30, 34) of the dispenser (3; 28).

4. Device according to one of claims 1 to 3,
characterised in that the dispenser (3; 28) comprises a box-shaped housing (9; 33) and a base plate (10; 34) for mounting on it from the opposite side of the carrier (2; 27), a compression spring (18; 45) being mounted in the dispenser (3; 28) between the base plate (10; 34) and a cover plate (19; 54) of the housing (9; 33),the spring urging the goods (17; 48) present in the dispenser into the region of the removal opening (21; 40).

5. Device according to Claim 4,
characterised in that the removal opening (21; 40) is in the form of a small rectangular opening over the width of the cover plate (19; 54) of the housing (9; 33), the outlet opening (21; 40) being present in the edge region of the end face (20; 41) and cover plate.

6. Device according to claim 4,
characterised in that the compression spring (18; 45) is arranged near the removal opening (21; 40) in the dispenser (3; 28).

7. Device according to claim 4 or 6,
characterised in that the compression spring (45) is a bowed leaf spring, of which one end is pivotally connected to the base plate (34) of the dispenser (28).

## Revendications

1. Dispositif pour tenir une marchandise destinée à la vente, telle que des lames de rasoir ou analogues, comprenant un support (2, 27) rigide, en forme de feuille, qui présente de préférence une ouverture de suspension, sur lequel la marchandise est fixée de façon détachable dans un distributeur (3, 28) et protégée de l'accès direct, et le distributeur est constitué par un corps en deux pièces (9 ; 33) muni d'ouvertures de prélèvement, qui est fixé dans un évidement (5 ; 29) ménagé dans le support, et dans lequel des parties du support présentant la forme de régions de bord ou d'angle sont engagées dans le distributeur dans la région de l'évidement,
caractérisé en ce que, pour garantir l'établissement d'une liaison entre support (2 ; 27) et distributeur (3 ; 28), qui ne peut être défaite que par la destruction du support, l'évidement (5 ; 29) sensiblement rectangulaire du support est configuré de manière à laisser subsister des barrettes ininterrompues (6, 7) ou des amorces de barrettes (30, 31) sous la forme de languettes qui s'étendent, en formant des liaisons par sûreté de forme, au-dessus du fond (10, 34) du corps du distributeur (3 ; 28) en traversant ce corps ou en s'y engageant, et que des régions de bord ou d'angle (8 ; 49) du support soient engagées, avec une forme de languette, dans le corps (9 ; 33) évidé de façon correspondante, les deux pièces (9, 10 ; 33, 34) du corps enfermant les barrettes transversales, amorces de barrettes ou languettes dans l'état monté ; et en ce que, pour verrouiller les deux pièces (9, 10 ; 33, 34) du corps en enfermant le support, il est prévu une liaison à encliquetage qui est composée de crochets (12 ; 36) qui se trouvent le long des parois longitudinales (11 ; 35) du corps (9 ; 33) en forme de boîte, qui s'engagent dans des ouvertures (13 ; 37) allongées, adaptées par leur forme, ménagées dans le fond (10 ; 34) du corps, les barrettes transversales, amorces de barrettes ou languettes s'étendant entre les assemblages à encliquetage, en passant dans des évidements (39, 42, 50) du distributeur.

2. Dispositif selon la revendication 1,
caractérisé en ce que le support rigide (2) en forme de feuille, présente dans la région de son ouverture rectangulaire (5), au moins une barrette ou bande (6, 7) ininterrompue, orientée transversalement, qui s'étend à travers une ouverture du corps (9, 10) du distributeur (3) qui est adaptée par sa forme.

3. Dispositif selon la revendication 1 ou 2,
caractérisé en ce que le support (2 ; 27) rigide, en forme de feuille, présente dans la région de son ouverture rectangulaire (5), au moins une languette (8 ; 30, 31, 49) en saillie vers l'intérieur, qui s'engage dans un évidement (39, 42, 50), adapté par sa forme, ménagé dans le corps (9, 10 ; 30, 34) du distributeur (3 ; 28).

4. Dispositif selon une des revendications 1 à 3,
caractérisé en ce que le distributeur (3 ; 28) est composé d'un corps (9 ; 33) en forme de boîte, et d'une plaque de fond (10 ; 34) destinée à se fixer à ce corps, sur la face opposée du support (2 ; 27), et il est prévu, dans le distributeur (3 ; 28), un ressort de compression (18 ; 45) logé entre la plaque de fond (10 ; 34) et une plaque supérieure (19 ; 54) du corps (9 ; 33), qui repousse dans la région de l'ouverture de prélèvement (21 ; 40) la marchandise (17 ; 48) contenue dans le distributeur.

5. Dispositif selon la revendication 4,
caractérisé en ce que l'ouverture de prélèvement (21 ; 40) est réalisée sous la forme d'une étroite ouverture rectangulaire s'étendant sur la largeur de la plaque supérieure (19 ; 54) du corps (9 ; 33), l'ouverture de sortie (21 ; 40) se trouvant dans la région de l'arête de la paroi frontale (20 ; 41) et de la plaque supérieure.

6. Dispositif selon la revendication 4,
caractérisé en ce que le ressort de compression (18 ; 45) est disposé à proximité de l'ouverture de prélèvement (21 ; 40) du distributeur (3 ; 28).

7. Dispositif selon la revendication 4 ou 6,
caractérisé en ce que le ressort de compression (45) est un ressort lame bombé dont une extrémité est fixée de façon articulée à la plaque de fond (34) du distributeur (24).
